# EUROPÄISCHE PATENTSCHRIFT

(11) **EP 0 852 270 B1**
(45) Veröffentlichungstag und Bekanntmachung des Hinweises auf die Patenterteilung: **26.06.2002**
(21) Anmeldenummer: 97117442.0
(22) Anmeldetag: 09.10.1997
(51) Int. Cl.: D04B 1/24

(54) **Verfahren zur Maschenzunahme eines auf einer Zweibett-Flachstrickmaschine hergestellten schlauchförmigen Gestricks**
Method for stich increase of tubular article made on a double bed flat knitting machine
Procédé pour augmenter des mailles d'un tricot tubulaire produit dans un métier à tricoter rectiligne à deux fontures

(30) Priorität: 18.12.1996 DE 19652612
(43) Veröffentlichungstag der Anmeldung: 08.07.1998
(73) Patentinhaber: H. Stoll GmbH & Co., D-72760 Reutlingen (DE)
(72) Erfinder: Nonnenmacher, Thomas, 72124Pliezhausen (DE); Schmidt, Henning, 72770 Reutlingen (DE); Schwenk, Jürgen, 72379 Hechingen (DE); Ulmer, Achim, 72532 Gomadingen (DE)
(74) Vertreter: Möbus, Rudolf, Dipl.-Ing.

(56) Entgegenhaltungen:
- EP-A- 0 533 612
- EP-A- 0 775 770
- DE-A- 2 061 524
- GB-A- 1 417 165

## Beschreibung

Die Erfindung betrifft Verfahren zur Maschenzunahme eines auf einer Zweibett-Flachstrickmaschine aus zwei an den Rändern miteinander verbundenen Gestrickteilen hergestellten schlauchförmigen Gestricks an einem oder beiden seitlichen Rändern.

Das Herstellen schlauchförmiger Gestricke durch Randverbindung zweier Teilgestricke auf einer Flachstrickmaschine ist insbesondere zur Herstellung von so genannten Komplettgestricken wie Pullovern oder sonstigen Bekleidungsstücken interessant. Diese Komplettgestricke verlassen die Strickmaschine nahezu tragefertig. Es sind keinerlei Nähte mehr zu schließen. Lediglich die Fadenenden müssen noch abgeschnitten werden. Bei diesen Gestricken ist es erforderlich, dass beispielsweise die Ärmel und das Rumpfteil des Gestricks bereits als schlauchförmige Gebilde auf der Flachstrickmaschine erzeugt werden. Dies kann durch Randverbindung zweier Gestrickteile, die sich auf dem vorderen und hinteren Nadelbett der Flachstrickmaschine gegenüberhängen, erreicht werden. Je nach Schnitt des zu fertigenden Gestrickstücks sind dabei in der Regel Maschenzunahmen der Schlauchgestricke an einem oder auch an beiden Rändern notwendig. Gerade bei Bekleidungsstücken sollte die Maschenzunahme im Randbereich des Gestricks derart erfolgen, dass sich ein dichtes Gestrickbild ohne störende Löcher ergibt und gleichzeitig die Randverbindung der beiden Gestrickteile elastisch bleibt.

In der EP 0 775 770 A2 ist ein Verfahren zur Maschenzunahme beschrieben, das diese Anforderungen erfüllt, bei dem jedoch Versatzoperationen der Nadelbetten durchgeführt werden müssen, was die Verwendung einer mit einer Versatzeinrichtung ausgestatteten Maschine bedingt und die Strickzeit erhöht, da während des Versatzes eines Nadelbetts keine Maschen gebildet werden können.

Der vorliegenden Erfindung liegt die Aufgabe zugrunde, ein Verfahren zur Maschenzunahme der eingangs genannten Art vorzuschlagen, das hinsichtlich der erzielbaren kurzen Strickzeiten und der hohen Laufsicherheit besonders vorteilhaft ist.

Die Aufgabe wird durch ein Verfahren mit den Merkmalen des Anspruchs 1 gelöst. Die Unteransprüche betreffen drei vom Prinzip her unterschiedliche Ausgestaltungen des erfindungsgemäßen Verfahrens zur Maschenzunahme eines schlauchförmigen Gestricks an einem der beiden Ränder, wobei durch eine Kombination der Verfahren auch eine beidseitige Maschenzunahme des Gestricks möglich ist. Die erfindungsgemäßen Verfahren eignen sich insbesondere für die Herstellung von Bekleidungsstücken, sind jedoch nicht auf diesen Anwendungsfall begrenzt. Auch bei schlauchförmigen Gestricken für technische Anwendungen kann eine Maschenzunahme nach den erfindungsgemäßen Verfahren erfolgen.

Die Ansprüche 2 und 3 betreffen eine erste Möglichkeit der Maschenzunahme eines schlauchförmigen Gestricks am rechten bzw. am linken Rand, wobei hier' die Maschenzunahme mit einem Strickschloss und einem Fadenführer und unter Umhängen von Henkeln im Randbereich des schlauchförmigen Gestricks erfolgt.

Die Ansprüche 4 und 5 betreffen ein zweites Verfahren der Maschenzunahme, die mit nur einem Stricksystem und einem Fadenführer ausgeführt werden kann, wobei bei diesem Verfahren kein Umhängen von Maschen oder Henkeln erforderlich ist. Die Ansprüche 6 und 7 betreffen eine Maschenzunahme am linken bzw. am rechten Rand eines schlauchförmigen Gestricks unter Verwendung von mindestens zwei Stricksystemen, wodurch eine besonders hohe Produktivität erzielbar ist. Gemäß Anspruch 8 können die Verfahren zur Maschenzunahme am linken Rand mit den Verfahren zur Maschenzunahme am rechten Rand kombiniert werden, um ein Gestrick mit einer beidseitigen Maschenzunahme zu erhalten. Bei allen Verfahren befinden sich die Randverbindungen im Bereich der Maschenzunahme der beiden Gestrickteile. Die Verbindungen sind sehr dicht aber dennoch elastisch, und ... somit ist bei Verwendung der Verfahren zur Herstellung von Bekleidungsstücken ein hoher Tragekomfort dieser Bekleidungsstücke gewährleistet.

Die erfindungsgemäßen Verfahren werden nachfolgend anhand der Zeichnung näher erläutert.

Es zeigen:
- Fig. 1: eine schematische Ansicht eines Pullovers mit Maschenzunahmebereichen am Rumpfteil und an den Ärmeln;
- Fig. 2: einen Maschenverlauf zur Illustration der Maschenzunahme eines schlauchförmigen Gestricks am rechten Rand nach einer ersten Verfahrensvariante;
- Fig. 3: einen Maschenverlauf zur Illustration der Maschenzunahme eines schlauchförmigen Gestricks am linken Rand nach einer ersten Verfahrensvariante;
- Fig. 4: einen Maschenverlauf zur Illustration der Maschenzunahme eines schlauchförmigen Gestricks am rechten Rand nach einer zweiten Verfahrensvariante;
- Fig. 5: einen Maschenverlauf zur Illustration der Maschenzunahme eines schlauchförmigen Gestricks am linken Rand nach einer zweiten Verfahrensvariante;
- Fig. 6: einen Maschenverlauf zur Illustration der Maschenzunahme eines schlauchförmigen Gestricks am rechten Rand nach einer dritten Verfahrensvariante;
- Fig. 7: einen Maschenverlauf zur Illustration der Maschenzunahme eines schlauchförmigen Gestricks am linken Rand nach einer dritten Verfahrensvariante.

Fig. 1 zeigt einen Pullover 10 mit einem Rumpfteil 12 und zwei Ärmeln 13 und 14, die jeweils als schlauchförmige Gestricke hergestellt sind. Sowohl das Rumpfteil 12 als auch die Ärmel 13 und 14 weisen Maschenzunahmebereiche A, B auf, wobei die Zunahmebereiche am rechten Rand jeweils mit A und die Zunahmebereiche am linken Rand mit B bezeichnet sind.

Fig. 2 zeigt den Maschenverlauf eines ersten Verfahrens zur Zunahme eines Schlauchgestricks am rechten Rand, wie dies beispielsweise zur Herstellung eines linken Ärmels erforderlich ist. In Reihe wird zunächst eine Maschenreihe auf dem vorderen Nadelbett und dann in Reihe 2 eine Maschenreihe auf dem hinteren Nadelbett gestrickt, bevor in Reihe 3 in Schlittenrichtung von links nach rechts eine Maschenreihe auf dem vorderen Nadelbett gestrickt und ein Henkel auf einer bisher freien Randnadel B8 des vorderen Nadelbetts erzeugt wird. In Reihe 4 wird eine Maschenreihe auf dem hinteren Nadelbett erzeugt und anschließend in Reihe 5 in Schlittenrichtung von links nach rechts mit dem ersten Stricksystem der Henkel von der Nadel B8 des vorderen Nadelbetts auf die Nadel b8 des hinteren Nadelbetts umgehängt. In Reihe 6 wird in der gleichen Schlittenrichtung von links nach rechts mit einem weiteren Stricksystem eine Maschenreihe auf dem vorderen Nadelbett erzeugt. In Reihe 7 wird dann in Schlittenrichtung von rechts nach links unter Mitwirkung der Randnadel b8 mit dem Henkel eine Maschenreihe auf dem hinteren Nadelbett gestrickt. Anschließend werden in den Reihen 8 und 9 jeweils eine Maschenreihe auf dem vorderen und hinteren Nadelbett erzeugt, bevor in Reihe 10 in Schlittenrichtung von links nach rechts zunächst eine Maschenreihe auf dem vorderen Nadelbett erzeugt und dann ein Henkel auf einer bisher freien Randnadel a9 des hinteren Nadelbetts gebildet wird. Anschließend wird in Reihe 11 ohne Mitwirkung der Randnadel a9 eine Maschenreihe auf dem hinteren Nadelbett gestrickt und dann in Schlittenrichtung von links nach rechts mit dem ersten Stricksystem der Henkel von der Randnadel a9 des hinteren Nadelbetts in eine bisher freie Randnadel A9 des vorderen Nadelbetts umgehängt und mit einem weiteren Stricksystem in Reihe 13 eine Maschenreihe auf dem vorderen Nadelbett unter Mitwirkung der Randnadel A9 gebildet. In den Reihen 14, 15 und 16 werden wieder im Wechsel Maschenreihen auf dem vorderen und hinteren Nadelbett gestrickt. Auch nach diesem Verfahren entsteht ein Zunahme-Gestrick mit einer dichten Randverbindung, die ohne Versatz der Nadelbetten erreichbar ist.

Fig. 3 zeigt die Zunahme eines schlauchförmigen Gestricks am linken Rand nach einem ähnlichen Verfahren wie das in Fig. 2 gezeigte. In den Reihen 1 bis 3 werden zunächst im Wechsel Maschenreihen auf dem vorderen und hinteren Nadelbett erzeugt, bevor in Reihe 4 in Schlittenrichtung von rechts nach links eine Maschenreihe auf dem hinteren Nadelbett gestrickt und mit einer bisher freien Nadel am linken Rand des Ärmels a3 ein Henkel gebildet wird. In Reihe 5 wird eine Maschenreihe in Schlittenrichtung von links nach rechts auf dem vorderen Nadelbett erzeugt, bevor in Reihe 6 in Schlittenrichtung von rechts nach links mit dem ersten Stricksystem der Henkel von der Nadel a3 des hinteren Nadelbetts in eine bislang freie Randnadel A3 des vorderen Nadelbetts umgehängt und mit einem weiteren Stricksystem eine Maschenreihe auf dem hinteren Nadelbett gebildet wird. In den Reihen 8 bis 10 werden wieder im Wechsel Maschenreihen auf dem vorderen und hinteren Nadelbett gestrickt und dann in Reihe 11 in Schlittenrichtung von rechts nach links eine Maschenreihe auf dem hinteren Nadelbett gebildet und ein Henkel mit einer bislang freien Randnadel B2 des vorderen Nadelbetts erzeugt. In Reihe 12 wird eine Maschenreihe auf dem vorderen Nadelbett in Schlittenrichtung von links nach rechts ohne Mitwirkung der Randnadel B2 gestrickt. In Reihe 13 erfolgt in Schlittenrichtung von rechts nach links mit dem ersten Stricksystem zunächst ein Umhängen des Henkels von der Nadel B2 des vorderen Nadelbetts auf eine Nadel b2 des hinteren Nadelbetts, bevor in gleicher Schlittenrichtung mit einem zweiten Stricksystem eine Maschenreihe auf dem hinteren Nadelbett unter Mitwirkung der Randnadel b2 mit dem Henkel erfolgt. In den Reihen 15 und 16 werden jeweils noch eine Maschenreihe auf dem vorderen und hinteren Nadelbett erzeugt.

Fig. 4 zeigt den Maschenverlauf eines zweiten Verfahrens zur Maschenzunahme auf der rechten Gestrickseite eines Schlauchgestricks mit geschlossenen Rändern, z. B. den linken Ärmel eines Pullovers. In Reihe 1 wird in Schlittenrichtung von links nach rechts eine Maschenreihe auf dem vorderen Nadelbett und anschließend in Schlittenrichtung von rechts nach links eine Maschenreihe auf dem hinteren Nadelbett gebildet, bevor in Reihe 3 wieder eine Maschenreihe auf dem vorderen Nadelbett gebildet und ein Henkel auf einer bisher leeren Nadel b8 des hinteren Nadelbetts erzeugt. Anschließend wird in Reihe 4 in Schlittenrichtung von rechts nach links auf dem hinteren Nadelbett eine Maschenreihe gebildet, wobei die Nadel b8 mit dem Henkel nicht mitwirkt. In Reihe 5 wird in Schlittenrichtung wieder von links nach rechts eine Maschenreihe auf dem vorderen Nadelbett erzeugt und anschließend in Reihe 6 in Schlittenrichtung von rechts nach links eine Maschenreihe auf dem hinteren Nadelbett gestrickt, wobei jetzt die Nadel b8 mit dem Henkel mitwirkt, d. h. das Gestrick auf dem hinteren Nadelbett hat um eine Maschenbreite zugenommen. In den folgenden drei Reihen werden im Wechsel Maschenreihen auf dem vorderen und hinteren Nadelbett gestrickt, bevor in Reihe 10 in Schlittenrichtung von rechts nach links zunächst auf einer bisher freien Randnadel A9 des vorderen Nadelbetts ein Henkel eingelegt und anschließend eine Maschenreihe auf dem hinteren Nadelbett gestrickt wird. In Reihe 11 wird in Schlittenrichtung von links nach rechts eine Maschenreihe auf dem vorderen Nadelbett erzeugt, wobei die Nadel A9 mit dem Henkel mitwirkt. Anschließend wird eine Maschenreihe in Reihe 12 auf dem hinteren Nadelbett erzeugt. Jetzt hat das Gestrick auf dem vorderen Nadelbett ebenfalls um eine Masche zugenommen. Die gezeigten Verfahrensschritte können nun so oft wiederholt werden, bis das Gestrick die gewünschte Länge und Form erreicht hat. Der Vorteil dieses Strickverfahrens liegt darin, daß am Gestrick keine Naht erforderlich ist. Die gezeigte Art der Randverbindung ist außerdem sehr dicht, d. h. am Gestrick sind keine unschönen Ungleichmäßigkeiten im Bereich der Verbindung zu sehen. Ein weiterer Vorteil dieser Art der Maschenzunahme besteht darin, daß kein Nadelbettenversatz und kein Umhängen von Maschen erforderlich ist, wodurch die Laufsicherheit der Maschinen beim Stricken solcher Artikel sehr hoch ist.

Fig. 5 zeigt ein zum Verfahren nach Fig. 4 analoges Verfahren zur Zunahme von Maschen eines Schlauchgestricks am linken Rand, wie es beispielsweise für den rechten Ärmel eines Pullovers erforderlich ist. Zunächst wird in Reihe 1 in Schlittenrichtung von links nach rechts eine Maschenreihe auf dem vorderen Nadelbett erzeugt. Anschließend wird in Reihe 2 eine Maschenreihe auf dem hinteren Nadelbett erzeugt und ein Henkel auf einer bisher freien Randnadel A3 des vorderen Nadelbetts gebildet. In Reihe 3 wird wieder eine Reihe auf dem vorderen Nadelbett gebildet, wobei die Nadel A3 nicht mitwirkt. In Reihe 4 wird eine Maschenreihe auf dem hinteren Nadelbett gestrickt und anschließend in Schlittenrichtung von links nach rechts wieder eine Maschenreihe auf dem vorderen Nadelbett, wobei jetzt die Nadel A3 mit dem Henkel mitwirkt. Auf diese Weise wurde das Gestrick auf dem vorderen Nadelbett um eine Maschenbreite zugenommen. In den Reihen 6, 7 und 8 werden dann wieder im Wechsel Maschenreihen auf dem hinteren und vorderen Nadelbett gebildet, bevor in Reihe 9 in Schlittenrichtung von links nach rechts zunächst ein Henkel auf einer bisher freien Randnadel b2 des hinteren Nadelbetts erzeugt und anschließend eine Maschenreihe auf dem vorderen Nadelbett gestrickt wird. In Reihe 10 wird in Schlittenrichtung von rechts nach links eine Maschenreihe auf dem hinteren Nadelbett erzeugt, wobei die Nadel b2 mit dem Henkel mitwirkt. Anschließend werden in den Reihen 11 und 12 jeweils noch eine Maschenreihe auf dem vorderen und hinteren Nadelbett erzeugt. Jetzt ist auch das Gestrick auf dem hinteren Nadelbett an der linken Seite um eine Maschenbreite zugenommen worden. Das Verfahren kann nun solange wiederholt werden, bis die gewünschte Länge und Form des Gestricks erreicht ist.

Fig. 6 illustriert ein drittes Verfahren zur Herstellung eines Schlauchgestricks mit einer Maschenzunahme auf der rechten Seite, beispielsweise zur Herstellung des linken Ärmels eines Pullovers mit geschlossenen seitlichen Rändern unter Einsatz von mindestens zwei Stricksystemen. In Reihe 1 wird in der Schlittenrichtung von rechts nach links mit einem vorlaufenden Stricksystem und einem ersten Fadenführer FF3 ein Henkel auf der bisher leeren Nadel b8 des hinteren Nadelbettes gebildet und anschließend mit den Nadeln A7 bis A1 des vorderen Nadelbetts die Maschenreihe fertiggestrickt. In der zweiten Reihe wird in derselben Schlittenrichtung mit dem nachlaufenden Stricksystem mit einem zweiten Fadenführer FF2 mit den Nadeln A7 bis A1 des vorderen Nadelbettes gestrickt. In der nächsten Reihe 3 werden in der umgekehrten Schlittenrichtung mit dem Fadenführer FF3 und dem vorlaufenden Stricksystem mit den Nadeln b1 bis b8 des hinteren Nadelbettes und in Reihe 4 mit dem nachlaufenden Stricksystem mit dem Fadenführer FF2 und den Nadeln b1 bis b7 des hinteren Nadelbettes Maschen erzeugt. In den Reihen 5 und 6 wird in erneuter Umkehr der Schlittenrichtung vorlaufend mit dem Fadenführer FF3 und nachlaufend mit dem Fadenführer FF2 und den Nadeln A8 bis A1 des vorderen Nadelbetts gestrickt. In Reihe 7 7 stricken von links nach rechts vorlaufend mit dem Fadenführer FF3 die Nadeln b1 bis b8 des hinteren Nadelbetts. In Reihe 8 wird in derselben Schlittenrichtung mit dem nachlaufenden Stricksystem und dem Fadenführer FF2 sowie den Nadeln b1 bis b7 des hinteren Nadelbetts gestrickt und auf der bisher leeren Nadel A9 des vorderen Nadelbetts ein Henkel gebildet. In den beiden folgenden Reihen 9 und 10 wird nach Schlittenumkehr mit dem vorlaufenden Stricksystem und dem Fadenführer FF3 und dem nachlaufenden Stricksystem und dem Fadenführer FF2 mit den Nadeln A8 bis A1 des vorderen Nadelbetts je eine Maschenreihe gestrickt. In der darauffolgenden Reihe 11 wird in der Schlittenrichtung von links nach rechts mit dem vorlaufenden Stricksystem und dem Fadenführer FF3 und den Nadeln b1 bis b8 des hinteren Nadelbetts eine Maschenreihe gestrickt und mit der Nadel A9 des vorderen Nadelbetts eine Masche erzeugt. Anschließend wird in Reihe 12 in derselben Schlittenrichtung mit dem nachlaufenden Stricksystem und dem Fadenführer FF2 und den Nadeln b1 bis b8 des hinteren Nadelbetts eine Maschenreihe erzeugt. Die Reihen 1 bis 12 können anschließend so oft wiederholt werden, bis die gewünschte Länge und Form des Gestrickteils erreicht ist. Diese Art der Maschenverbindung ist sehr dicht, d. h. es entstehen keine unschönen Löcher im Bereich der Randverbindung. Ein Versatz der Nadelbetten zueinander ist überflüssig. Außerdem kann durch das Stricken mit mindestens zwei Stricksystemen eine höhere Produktivität erzielt werden, da in jeder Schlittenrichtung mindestens zwei Maschenreihen erzeugt werden.

In Fig. 7 ist die Zunahme eines schlauchförmigen Gestricks am linken Rand in ähnlicher Weise wie in Fig. 6 dargestellt. In der ersten Reihe wird in der Schlittenrichtung von rechts nach links mit dem vorlaufenden Stricksystem und einem ersten Fadenführer FF2 und den Nadeln A10 bis A3 des vorderen Nadelbetts eine Maschenreihe gestrickt. In der zweiten Maschenreihe wird in derselben Schlittenrichtung mit dem nachlaufenden Stricksystem und einem zweiten Fadenführer FF3 und Nadeln A10 bis A4 des vorderen Nadelbetts gestrickt. In den Reihen 3 und 4 werden in der umgekehrten Schlittenrichtung zunächst mit dem vorlaufenden Stricksystem und dem Fadenführer FF2 und anschließend mit dem nachlaufenden Stricksystem und dem Fadenführer FF3 und den Nadeln b3 bis b10 des hinteren Nadelbetts zwei Maschenreihen erzeugt. In Reihe 5 wird in Schlittenrichtung von rechts nach links mit dem vorlaufenden Stricksystem mit dem Fadenführer FF2 und den Nadeln A10 bis A3 auf dem vorderen Nadelbett eine Maschenreihe erzeugt und mit der bisher leeren Nadel b2 des hinteren Nadelbetts ein Henkel gebildet. In Reihe 6 wird in derselben Schlittenrichtung mit dem nachlaufenden Stricksystem und dem Fadenführer FF3 und Nadeln A10 bis A3 des vorderen Nadelbetts eine Maschenreihe gebildet. In den Reihen 7 und 8 wird in umgekehrter Schlittenrichtung zunächst mit dem vorlaufenden Stricksystem und dem Fadenführer FF2 und dann mit dem nachlaufenden Stricksystem und dem Fadenführer FF3 sowie den Nadeln b3 bis b10 des hinteren Nadelbetts je eine Maschenreihe erzeugt. Anschließend wird in Reihe 9 in der Schlittenrichtung von rechts nach links mit dem vorlaufenden Stricksystem und dem Fadenführer FF2 sowie den Nadeln A10 bis A3 des vorderen Nadelbetts sowie mit der Nadel b2 des hinteren Nadelbetts gestrickt und auf der bisher leeren Nadel A2 des vorderen Nadelbetts ein Henkel gebildet. In Reihe 10 wird in derselben Schlittenrichtung mit dem nachlaufenden Stricksystem und dem Fadenführer FF3 mit Hilfe der Nadeln A10 bis A3 des vorderen Nadelbetts eine Maschenreihe erzeugt. In den Reihen 11 bis 12 wird dann in der umgekehrten Schlittenrichtung zunächst mit dem vorlaufenden Stricksystem und dem Fadenführer FF2 und dann mit dem nachlaufenden Stricksystem und dem Fadenführer FF3 auf den Nadeln B2 bis B10 des hinteren Nadelbettes je eine Maschenreihe gebildet. Dieser Ablauf kann solange wiederholt werden, bis die gewünschte Länge und Form des Gestricks erreicht ist.

## Patentansprüche

1. Verfahren zur Maschenzunahme eines auf einer Zweibett-Flachstrickmaschine aus zwei an den Rändern miteinander verbundenen Gestrickteilen hergestellten schlauchförmigen Gestricks am Rand, **dadurch gekennzeichnet, dass** dabei folgende Schritte mit einem Stricksystem und mit einem Fadenführer durchgeführt werden:
- Stricken einer Maschenreihe auf dem ersten Nadelbett und Bildung eines Henkels auf einer bisher freien Randnadel (B8, a3, b8, A3) des ersten oder zweiten Nadelbetts,
- Bildung einer Maschenreihe auf dem zweiten Nadelbett,
- bei Bildung des Henkels auf dem ersten Nadelbett Umhängen des Henkels (B8, a3, b8, A3) auf die gegenüberliegende Nadel (b8, A3) des zweiten Nadelbetts,
- Stricken einer Maschenreihe auf dem ersten Nadelbett,
- Bildung einer Maschenreihe auf dem zweiten Nadelbett unter Mitwirkung der Randnadel (b8, A3) mit dem Henkel,
- Stricken einer Maschenreihe auf dem ersten Nadelbett,
- Bildung eines Henkels auf einer bisher freien Randnadel (a9, B2, b2, A9) des zweiten oder des ersten Nadelbetts,
- Bildung einer Maschenreihe auf dem zweiten Nadelbett,
- bei Bildung des Henkels auf dem zweiten Nadelbett Umhängen des gebildeten Henkels (a9, B2, b2, A9) vom zweiten Nadelbett auf die gegenüberliegende Nadel (A9) des ersten Nadelbetts,
- Bildung einer Maschenreihe auf dem ersten Nadelbett unter Mitwirkung der Nadel (A9, b2) mit dem Henkel.

2. Verfahren nach Anspruch 1 zur Maschenzunahme am rechten Rand, **dadurch gekennzeichnet, dass** folgende Schritte mit einem Stricksystem und mit einem Fadenführer durchgeführt werden:
- in Schlittenrichtung von links nach rechts Stricken einer Maschenreihe auf dem vorderen Nadelbett, anschließend in Schlittenrichtung von rechts nach links Stricken einer Maschenreihe auf dem hinteren Nadelbett,
- in Schlittenrichtung von links nach rechts Stricken einer Maschenreihe auf dem vorderen Nadelbett und Bildung eines Henkels auf einer bisher freien Randnadel (B8) des vorderen Nadelbetts,
- in Schlittenrichtung von rechts nach links Bildung einer Maschenreihe auf dem hinteren Nadelbett,
- Umhängen des Henkels (B8) mit einem ersten Stricksystem in Schlittenrichtung von links nach rechts auf die gegenüberliegende leere Nadel (b8) des hinteren Nadelbetts und mit einem weiteren Stricksystem Stricken einer Maschenreihe auf dem vorderen Nadelbett,
- in Schlittenrichtung von rechts nach links Bildung einer Maschenreihe unter Mitwirkung der Randnadel (b8) mit dem Henkel,
- zuerst in Schlittenrichtung von links nach rechts Stricken einer Maschenreihe auf dem vorderen Nadelbett und anschließend in entgegengesetzter Schlittenrichtung Stricken einer Maschenreihe auf dem hinteren Nadelbett,
- in Schlittenrichtung von links nach rechts Stricken einer Maschenreihe auf dem vorderen Nadelbett und Bildung eines Henkels auf einer bisher freien Randnadel (a9) des hinteren Nadelbetts,
- in umgekehrter Schlittenrichtung Bildung einer Maschenreihe auf dem hinteren Nadelbett ohne Mitwirkung der Randnadel (a9) mit dem Henkel,
- in Schlittenrichtung von links nach rechts mit dem ersten Stricksystem Umhängen des gebildeten Henkels (a9) vom hinteren Nadelbett auf die gegenüberliegende Nadel (A9) des vorderen Nadelbetts und anschließend in gleicher Schlittenrichtung mit einem weiteren Stricksystem Bildung einer Maschenreihe auf dem vorderen Nadelbett unter Mitwirkung der Nadel (A9) mit dem umgehängten Henkel,
- in Schlittenrichtung von rechts nach links Stricken einer Maschenreihe auf dem hinteren Nadelbett und dann in umgekehrter Schlittenrichtung Stricken einer Maschenreihe auf dem vorderen Nadelbett, dann Stricken einer Maschenreihe auf dem hinteren Nadelbett in Schlittenrichtung von rechts nach links,
- Wiederholung der Schritte, bis die gewünschte Länge und Form des Gestrickstücks erreicht ist.

3. Verfahren nach Anspruch 1 zur Maschenzunahme am linken Rand, **dadurch gekennzeichnet, dass** mit einem Stricksystem und einem Fadenführer folgende Schritte durchgeführt werden:
- in Schlittenrichtung von links nach rechts Bildung einer Maschenreihe auf dem vorderen Nadelbett und anschließend in entgegengesetzter Schlittenrichtung Bildung einer Maschenreihe auf dem hinteren Nadelbett,
- in Schlittenrichtung von links nach rechts Bildung einer Maschenreihe auf dem vorderen Nadelbett,
- in entgegengesetzter Schlittenrichtung Stricken einer Maschenreihe des hinteren Nadelbetts und Bildung eines Henkels in einer bisher freien Randnadel (a3) des hinteren Nadelbetts,
- in Schlittenrichtung von links nach rechts Stricken einer Maschenreihe auf dem vorderen Nadelbett,
- in Schlittenrichtung von rechts nach links mit dem ersten Stricksystem Umhängen des Henkels (a3) vom hinteren Nadelbett in die gegenüberliegende leere Randnadel (A3) des vorderen Nadelbetts und mit einem weiteren Stricksystem Stricken einer Maschenreihe auf dem hinteren Nadelbett,
- in Schlittenrichtung von links nach rechts Stricken einer Maschenreihe auf dem vorderen Nadelbett unter Mitwirkung der Randnadel (A3) mit dem Henkel,
- zunächst in Schlittenrichtung von rechts nach links Stricken einer Maschenreihe auf dem hinteren Nadelbett, dann von links nach rechts Stricken einer Maschenreihe auf dem vorderen Nadelbett,
- in Schlittenrichtung von rechts nach links Stricken einer Maschenreihe auf dem hinteren Nadelbett und Bildung eines Henkels mit einer bisher freien Randnadel (B2) des vorderen Nadelbetts,
- in umgekehrter Schlittenrichtung Stricken einer Maschenreihe auf dem vorderen Nadelbett,
- in Schlittenrichtung von rechts nach links mit dem ersten Stricksystem Umhängen des Henkels (B2) vom vorderen Nadelbett in die gegenüberliegende leere Randnadel (b2) des hinteren Nadelbetts und anschließend in gleicher Schlittenrichtung mit einem weiteren Stricksystem Stricken einer Maschenreihe auf dem hinteren Nadelbett unter Mitwirkung der Randnadel (b2) mit dem Henkel,
- in Schlittenrichtung von links nach rechts Stricken einer Maschenreihe auf dem vorderen Nadelbett und anschließend in umgekehrter Schlittenrichtung Stricken einer Maschenreihe auf dem hinteren Nadelbett,
- Wiederholung der Schritte, bis das Gestrickstück die gewünschte Länge und Form erreicht hat.

4. Verfahren nach Anspruch 1 zur Maschenzunahme am rechten Rand, **dadurch gekennzeichnet, dass** mit einem Stricksystem und einem Fadenführer folgende Schritte durchgeführt werden:
- in Schlittenrichtung von links nach rechts Stricken einer Maschenreihe auf dem vorderen Nadelbett,
- in Schlittenrichtung von rechts nach links Stricken einer Maschenreihe auf dem hinteren Nadelbett,
- in Schlittenrichtung von links nach rechts Stricken einer Maschenreihe auf dem vorderen Nadelbett und Bildung eines Henkels auf einer bisher leeren Randnadel (b8) am rechten Rand des Gestricks auf dem hinteren Nadelbett,
- in Schlittenrichtung von rechts nach links Stricken einer Maschenreihe auf dem hinteren Nadelbett ohne Beteiligung der Randnadel (b8) mit dem Henkel, dann in Schlittenrichtung von links nach rechts Bildung einer Maschenreihe auf dem vorderen Nadelbett,
- in Schlittenrichtung von rechts nach links Bildung einer Maschenreihe auf dem hinteren Nadelbett unter Beteiligung der Randnadel (b8) mit dem Henkel,
- in Schlittenrichtung von links nach rechts Stricken einer Maschenreihe auf dem vorderen Nadelbett, dann in umgekehrter Schlittenrichtung auf dem hinteren Nadelbett, dann wieder von links nach rechts auf dem vorderen Nadelbett,
- in Schlittenrichtung von rechts nach links Bildung eines Henkels auf einer bisher leeren Randnadel (A9) des vorderen Nadelbetts und Stricken einer Maschenreihe auf dem hinteren Nadelbett,
- in Schlittenrichtung von links nach rechts Bildung einer Maschenreihe auf dem vorderen Nadelbett unter Beteiligung der Randnadel (A9) mit dem Henkel,
- in Strickrichtung von rechts nach links Stricken einer Maschenreihe auf dem hinteren Nadelbett,
- Wiederholung der Schritte, bis die gewünschte Länge und Form des Gestrickstücks erreicht ist.

5. Verfahren nach Anspruch 1 zur Maschenzunahme am linken Rand, **dadurch gekennzeichnet, dass** folgende Schritte mit einem Stricksystem und einem Fadenführer durchgeführt werden:
- in Schlittenrichtung von links nach rechts Bildung einer Maschenreihe auf dem vorderen Nadelbett,
- in Schlittenrichtung von rechts nach links Stricken einer Maschenreihe auf dem hinteren Nadelbett und Bildung eines Henkels auf einer bisher leeren Randnadel (A3) am linken Ende des Gestricks auf dem vorderen Nadelbett,
- in Schlittenrichtung von links nach rechts Stricken einer Maschenreihe auf dem vorderen Nadelbett ohne Beteiligung der Randnadel (A3),
- in entgegengesetzter Schlittenrichtung Stricken einer Maschenreihe auf dem hinteren Nadelbett,
- in Schlittenrichtung von links nach rechts Stricken einer Maschenreihe auf dem vorderen Nadelbett unter Beteiligung der Randnadel (A3) mit dem Henkel,
- Stricken einer Maschenreihe zunächst in Schlittenrichtung von rechts nach links auf dem hinteren Nadelbett, dann in Schlittenrichtung von links nach rechts auf dem vorderen Nadelbett und dann wieder in Schlittenrichtung von rechts nach links auf dem hinteren Nadelbett,
- in Schlittenrichtung von links nach rechts Bildung eines Henkels auf einer bisher leeren Randnadel (b2) des hinteren Nadelbetts und anschließend Stricken einer Maschenreihe auf dem vorderen Nadelbett,
- in Schlittenrichtung von rechts nach links Bildung einer Maschenreihe auf dem hinteren Nadelbett unter Beteiligung der Randnadel (b2),
- in Schlittenrichtung von links nach rechts zunächst Bildung einer Maschenreihe auf dem vorderen Nadelbett, anschließend in Schlittenrichtung von rechts nach links Bildung einer Maschenreihe auf dem hinteren Nadelbett,
- Wiederholung der Schritte, bis die gewünschte Länge und Form des Gestricks erreicht ist.

6. Verfahren nach Anspruch 1 zur Maschenzunahme am rechten Rand, **gekennzeichnet durch** die Schritte:
- mit dem in Schlittenrichtung von rechts nach links vorlaufenden Stricksystem und einem ersten Fadenführer (FF3) Erzeugung zunächst eines Henkels auf einer bislang leeren Randnadel (b8) des hinteren Nadelbetts und dann einer Maschenreihe auf dem vorderen Nadelbett,
- dann mit dem nachlaufenden Stricksystem und einem zweiten Fadenführer (FF2) Stricken einer weiteren Maschenreihe auf dem vorderen Nadelbett,
- anschließend mit dem in umgekehrter Schlittenrichtung vorlaufenden Stricksystem und dem ersten Fadenführer (FF3) Stricken einer Maschenreihe auf dem hinteren Nadelbett unter Mitwirkung der Randnadel (b8) mit dem Henkel und dem nachlaufenden Stricksystem und dem zweiten Fadenführer (FF2) Stricken einer weiteren Maschenreihe auf dem hinteren Nadelbett ohne Mitwirkung der Randnadel (b8),
- dann in Schlittenrichtung von rechts nach links von beiden Stricksystemen Bildung je einer Maschenreihe auf dem vorderen Nadelbett und in umgekehrter Schlittenrichtung auf dem hinteren Nadelbett, wobei vom nachlaufenden Stricksystem und dem zweiten Fadenführer ein Henkel auf einer bisher leeren Randnadel (A9) des vorderen Nadelbetts gebildet wird,
- anschließend in Schlittenrichtung von rechts nach links Bilden je einer Maschenreihe auf dem vorderen Nadelbett mit dem vorlaufenden und dem nachlaufenden Stricksystem unter Verwendung der ersten und zweiten Fadenführer (FF3, FF2),
- in entgegengesetzter Schlittenrichtung mit dem vorlaufenden Stricksystem und dem ersten Fadenführer (FF3) Stricken einer Maschenreihe auf dem hinteren Nadelbett und Bildung einer Masche mit einer Nadel (A9) des vorderen Nadelbetts, bevor mit dem nachlaufenden Stricksystem und dem zweiten Fadenführer (FF2) auf dem hinteren Nadelbett eine Maschenreihe erzeugt wird,
- Wiederholung der Schritte, bis die gewünschte Länge und Form des Gestricks erreicht ist.

7. Verfahren nach Anspruch 1 zur Maschenzunahme am linken Rand, **gekennzeichnet durch** die Schritte:
- mit dem in Schlittenrichtung von rechts nach links vorlaufenden Stricksystem und einem ersten Fadenführer (FF2) Stricken einer Maschenreihe auf dem vorderen Nadelbett und Bildung eines Henkels auf einer bislang leeren Randnadel (b2) des hinteren Nadelbetts,
- anschließend **durch** das nachlaufende Stricksystem Stricken einer weiteren Maschenreihe auf dem vorderen Nadelbett,
- dann mit dem in entgegengesetzter Schlittenrichtung vorlaufenden und dann dem nachlaufenden Stricksystem Stricken jeweils einer Maschenreihe auf dem hinteren Nadelbett, wobei die Randnadel (b2) mit dem Henkel nicht mitwirkt, bevor bei erneuter Schlittenrichtung von rechts nach links mit dem vorlaufenden Stricksystem und dem ersten Fadenführer (FF2) eine Maschenreihe auf dem vorderen Nadelbett erzeugt wird,
- dann Abstricken des Henkels auf der Randnadel des hinteren Nadelbettes und Bildung eines Henkels auf einer bisher leeren Randnadel (A2) des vorderen Nadelbetts,
- Wiederholung der Schritte, bis die gewünschte Länge und Form des Gestricks erreicht ist.

8. Verfahren nach Anspruch 1 zur Maschenzunahme am linken und am rechten Rand durch gleichzeitige Anwendung eines der Verfahren nach den Ansprüchen 2, 4 und 6 und eines der Verfahren nach den Ansprüchen 3, 5 und 7.

## Claims

1. A method for increasing the stitches at the edge of a tubular knitted fabric produced on a double-bed flat bed knitting machine from two knitted fabric parts joined to each other at their edges, **characterised in that** the following steps are carried out with a knitting system and with a thread carrier:
- knitting a row of stitches on the first needle bed and forming a loop on a previously free edge needle (B8, a3, b8, A3) of the first or second needle bed,
- forming a row of stitches on the second needle bed,
- on forming the loop on the first needle bed, transferring the loop (B8, a3, b8, A3) to the opposite needle (b8, A3) of the second needle bed,
- knitting a row of stitches on the first needle bed,
- forming a row of stitches on the second needle bed with the cooperation of the edge needle (b8, A3) with the loop,
- knitting a row of stitches on the first needle bed,
- forming a loop on a previously free edge needle (a9, B2, b2, A9) of the second or first needle bed,
- forming a row of stitches on the second needle bed,
- on forming the loop on the second needle bed, transferring the loop formed (a9, B2, b2, A9) from the second needle bed to the opposite needle (A9) of the first needle bed,
- forming a row of stitches on the first needle bed with the cooperation of the needle (A9, b2) with the loop.

2. A method according to claim 1 for increasing the stitches at the right edge, **characterised in that** the following steps are carried out with a knitting system and with a thread carrier:
- knitting a row of stitches on the front needle bed from left to right along the carriage, and subsequently knitting a row of stitches on the back needle bed from right to left along the carriage,
- knitting a row of stitches on the front needle bed from left to right along the carriage, and forming a loop on a previously free edge needle (B8) of the front needle bed,
- forming a row of stitches on the back needle bed from right to left along the carriage,
- transferring the loop (B8), with a first knitting system and from left to right along the carriage, to the opposite empty needle (b8) of the back needle bed, and knitting a row of stitches on the front needle bed with a further knitting system,
- forming a row of stitches from right to left along the carriage with the cooperation of the edge needle (b8) with the loop,
- firstly knitting a row of stitches on the front needle bed from left to right along the carriage, and subsequently knitting a row of stitches on the back needle bed in the opposite direction along the carriage,
- knitting a row of stitches on the front needle bed from left to right along the carriage and forming a loop on a previously free edge needle (a9) of the back needle bed,
- forming a row of stitches on the back needle bed in the opposite direction along the carriage without the cooperation of the edge needle (a9) with the loop,
- transferring the loop formed (a9) from the back needle bed to the opposite needle (A9) of the front needle bed with the first knitting system and from left to right along the carriage, and subsequently forming a row of stitches on the front needle bed with the cooperation of the needle (A9) with the transferred loop, with a further knitting system and in the same direction along the carriage,
- knitting a row of stitches on the back needle bed from right to left along the carriage and then knitting a row of stitches on the front needle bed in the opposite direction along the carriage, then knitting a row of stitches on the back needle bed from right to left along the carriage,
- repeating the steps until the desired length and shape of the knitted fabric piece are achieved.

3. A method according to claim 1 for increasing the stitches at the left edge, **characterised in that** the following steps are carried out with a knitting system and a thread carrier:
- forming a row of stitches on the front needle bed from left to right along the carriage and subsequently forming a row of stitches on the back needle bed in the opposite direction along the carriage,
- forming a row of stitches on the front needle bed from left to right along the carriage,
- knitting a row of stitches of the back needle bed in the opposite direction along the carriage and forming a loop on a previously free edge needle (a3) of the back needle bed,
- knitting a row of stitches on the front needle bed from left to right along the carriage,
- with the first knitting system, and from right to left along the carriage, transferring the loop (a3) from the back needle bed to the opposite empty edge needle (A3) of the front needle bed and knitting a row of stitches on the back needle bed with a further knitting system,
- knitting a row of stitches on the front needle bed from left to right along the carriage with the cooperation of the edge needle (A3) with the loop,
- firstly knitting a row of stitches on the back needle bed from right to left along the carriage, then knitting a row of stitches on the front needle bed from left to right,
- knitting a row of stitches on the back needle bed from right to left along the carriage and forming a loop with a previously free edge needle (B2) of the front needle bed,
- knitting a row of stitches on the front needle bed in the opposite direction along the carriage,
- with the first knitting system, and from right to left along the carriage, transferring the loop (B2) from the front needle bed to the opposite empty edge needle (b2) of the back needle bed, and subsequently, with a further knitting system and in the opposite direction along the carriage, knitting a row of stitches on the back needle bed with the cooperation of the edge needle (b2) with the loop,
- knitting a row of stitches on the front needle bed from left to right along the carriage, and subsequently knitting a row of stitches on the back needle bed in the opposite direction along the carriage,
- repeating the steps until the knitted fabric piece has reached the desired length and shape.

4. A method according to claim 1 for increasing the stitches at the right edge, **characterised in that** the following steps are carried out with a knitting system and a thread carrier:
- knitting a row of stitches on the front needle bed from left to right along the carriage,
- knitting a row of stitches on the back needle bed from right to left along the carriage,
- knitting a row of stitches on the front needle bed from left to right along the carriage and forming a loop on a previously empty edge needle (b8) at the right edge of the knitted fabric on the back needle bed,
- knitting a row of stitches on the back needle bed from right to left along the carriage without the involvement of the edge needle (b8) with the loop, then forming a row of stitches on the front needle bed from left to right along the carriage,
- forming a row of stitches on the back needle bed from right to left along the carriage with the involvement of the edge needle (b8) with the loop,
- knitting a row of stitches on the front needle bed from left to right along the carriage, then in the opposite direction along the carriage on the back needle bed, then from left to right again on the front needle bed,
- forming a loop from right to left along the carriage on a previously free edge needle (A9) of the front needle bed and knitting a row of stitches on the back needle bed,
- forming a row of stitches on the front needle bed from left to right along the carriage with the involvement of the edge needle (A9) with the loop,
- knitting a row of stitches on the back needle bed in a knitting direction from right to left,
- repeating the steps until the desired length and shape of the knitted fabric piece are achieved.

5. A method according to claim 1 for increasing the stitches at the left edge, **characterised in that** the following steps are carried out with a knitting system and a thread carrier:
- forming a row of stitches on the front needle bed from left to right along the carriage,
- knitting a row of stitches on the back needle bed from right to left along the carriage and forming a loop on a previously empty edge needle (A3) on the front needle bed at the left end of the knitted fabric,
- knitting a row of stitches on the front needle bed from left to right along the carriage without the involvement of the edge needle (A3),
- knitting a row of stitches on the back needle bed in the opposite direction along the carriage,
- knitting a row of stitches on the front needle bed from left to right along the carriage with the involvement of the edge needle (A3) with the loop,
- knitting a row of stitches firstly on the back needle bed from right to left along the carriage, then on the front needle bed from left to right along the carriage, and then on the back needle bed from right to left along the carriage again,
- forming a loop from left to right along the carriage on a previously empty edge needle (b2) of the back needle bed, and subsequently knitting a row of stitches on the front needle bed,
- forming a row of stitches on the back needle bed from right to left along the carriage with the involvement of the edge needle (b2),
- firstly forming a row of stitches on the front needle bed from left to right along the carriage, and subsequently forming a row of stitches on the back needle bed from right to left along the carriage,
- repeating the steps until the desired length and shape of the knitted fabric are achieved.

6. A method according to claim 1 for increasing the stitches at the right edge, **characterised by** the steps:
- with the leading knitting system and a first thread carrier (FF3), and from right to left along the carriage, firstly producing a loop on a previously empty edge needle (b8) of the back needle bed and then producing a row of stitches on the front needle bed,
- then knitting a further row of stitches on the front needle bed with the following knitting system and with a second thread carrier (FF2),
- subsequently knitting a row of stitches on the back needle bed in the opposite direction along the carriage with the leading knitting system and the first thread carrier (FF3), with the cooperation of the edge needle (b8) with the loop, and knitting a further row of stitches on the back needle bed with the following knitting system and the second thread carrier (FF2), without the cooperation of the edge needle (b8),
- then forming, by both knitting systems, a row of stitches on the front needle bed from right to left along the carriage and on the back needle bed in the opposite direction along the carriage, wherein a loop on a previously empty edge needle (A9) of the front needle bed is formed by the following knitting system and the second thread carrier,
- subsequently forming a row of stitches on the front needle bed from right to left along the carriage both with the leading and the following knitting systems, using the first and second thread carriers (FF3, FF2),
- knitting a row of stitches on the back needle bed in the opposite direction along the carriage and forming a stitch with a needle (A9) of the front needle bed, with the leading knitting system and with the first thread carrier (FF3), before a row of stitches is produced on the back needle bed with the following knitting system and the second thread carrier (FF2),
- repeating the steps until the desired length and shape of the knitted fabric are achieved.

7. A method according to claim 1 for increasing the stitches at the left edge, **characterised by** the steps:
- knitting a row of stitches on the front needle bed from right to left along the carriage and forming a loop on a previously empty edge needle (b2) of the back needle bed, with the leading knitting system and with a first thread carrier (FF2),
- subsequently knitting a further row of stitches on the front needle bed by the following knitting system,
- then knitting a row of stitches on the back needle bed in the opposite direction along the carriage both with the leading knitting system and with the following knitting system, wherein the edge needle (b2) does not cooperate with the loop, before a row of stitches on the front needle bed is produced from right to left along the carriage again with the leading knitting system and with the first thread carrier (FF2),
- then casting off the loop on the edge needle of the back needle bed with the formation of a loop on a previously empty edge needle (A2) of the front needle bed,
- repeating the steps until the desired length and shape of the knitted fabric are achieved.

8. A method according to claim 1 for increasing the stitches at the left and at the right edge by the simultaneous application of one of the methods according to claims 2, 4 and 6 and of one of the methods according to claims 3, 5 and 7.

## Revendications

1. Procédé pour augmenter les mailles d'un tricot sur le bord, tricot tubulaire fabriqué sur une machine à tricoter rectiligne double fonture constitué par deux parties de tricot reliées l'une à l'autre sur les bords, **caractérisé en ce que** les étapes suivantes sont réalisées avec un système de tricotage et avec un guide-fil :
- tricotage d'une rangée de mailles sur le premier lit d'aiguilles et formation d'une boucle sur une aiguille de bord libre jusqu'ici (B8, a3, b8, A3) du premier ou du second lit d'aiguilles,
- formation d'une rangée de mailles sur le second lit d'aiguilles,
- lors de la formation de la boucle sur le premier lit d'aiguilles, enroulement de la boucle (B8, a3, b8, A3) sur l'aiguille opposée (b8, A3) du second lit d'aiguilles,
- tricotage d'une rangée de mailles sur le premier lit d'aiguilles,
- formation d'une rangée de mailles sur le second lit d'aiguilles avec participation de l'aiguille de bord (b8, A3) avec la boucle,
- tricotage d'une rangée de mailles sur le premier lit d'aiguilles,
- formation d'une boucle sur une aiguille de bord libre jusqu'à présent (a9, B2, b2, A9) du second ou du premier lit d'aiguilles,
- formation d'une rangée de mailles sur le second lit d'aiguilles,
- lors de la formation de la boucle sur le second lit d'aiguilles, enroulement de la boucle formée (a9, B2, b2, A9) du second lit d'aiguilles sur l'aiguille opposée (A9) du premier lit d'aiguilles,
- formation d'une rangée de mailles sur le premier lit d'aiguilles avec participation de l'aiguille (A9, b2) avec la boucle.

2. Procédé selon la revendication 1 pour augmenter les mailles sur le bord droit, **caractérisé en ce que** les étapes suivantes sont réalisées avec un système de tricotage et avec un guide-fil :
- tricotage d'une rangée de mailles sur le lit d'aiguilles antérieur dans le sens du chariot de gauche à droite, ensuite tricotage d'une rangée de mailles sur le lit d'aiguilles postérieur dans le sens du chariot de droite à gauche,
- tricotage d'une rangée de mailles sur le lit d'aiguilles antérieur dans le sens du chariot de gauche à droite et formation d'une boucle sur l'aiguille de bord libre jusqu'à présent (B8) du lit d'aiguilles antérieur,
- formation d'une rangée de mailles sur le lit d'aiguilles postérieur dans le sens du chariot de droite à gauche,
- enroulement de la boucle (B8) avec un premier système de tricotage dans le sens du chariot de gauche à droite sur l'aiguille vide opposée (b8) du lit d'aiguilles postérieur et. avec un autre système de tricotage, tricotage d'une rangée de mailles sur le lit d'aiguilles antérieur,
- formation, dans le sens du chariot de droite à gauche, d'une rangée de mailles avec action de l'aiguille de bord (b8) avec la boucle,
- tout d'abord tricotage, dans le sens du chariot de gauche à droite, d'une rangée de mailles sur le lit d'aiguilles antérieur et ensuite tricotage d'une rangée de mailles dans le sens opposé du chariot sur le lit d'aiguilles postérieur,
- tricotage, dans le sens du chariot de gauche à droite, d'une rangée de mailles sur le lit d'aiguilles antérieur et formation d'une boucle sur une aiguille de bord libre jusqu'ici (a9) du lit d'aiguilles postérieur,
- formation, dans le sens inverse du chariot, d'une rangée de mailles sur le lit d'aiguilles postérieur sans participation de l'aiguille de bord (a9) avec la boucle,
- enroulement de la boucle formée (a9), dans le sens du chariot de gauche à droite, avec le premier système de tricotage sur le lit d'aiguilles postérieur sur l'aiguille opposée (A9) du lit d'aiguilles antérieur et ensuite formation d'une rangée de mailles, dans le même sens du chariot avec un autre système de tricotage, sur le lit d'aiguilles antérieur avec participation de l'aiguille (A9) avec la boucle enroulée,
- tricotage, dans le sens du chariot de droite à gauche, d'une rangée de mailles sur le lit d'aiguilles postérieur et ensuite tricotage d'une rangée de mailles, dans le sens contraire du chariot, sur le lit d'aiguilles antérieur, ensuite tricotage d'une rangée de mailles sur le lit d'aiguilles postérieur dans le sens du chariot de droite à gauche,
- répétition des étapes jusqu'à ce que la longueur et la forme souhaitée du tricot soient obtenues.

3. Procédé selon la revendication 1 pour augmenter les mailles sur le bord gauche, **caractérisé en ce que** les étapes suivantes sont réalisées avec un système de tricotage et avec un guide-fil :
- formation, dans le sens du chariot de gauche à droite, d'une rangée de mailles sur le lit d'aiguilles antérieur et ensuite formation, dans le sens opposé du chariot, d'une rangée de mailles sur le lit d'aiguilles postérieur,
- formation, dans le sens du chariot de gauche à droite, d'une rangée de mailles sur le lit d'aiguilles antérieur,
- tricotage, dans le sens opposé du chariot, d'une rangée de mailles du lit d'aiguilles postérieur et formation d'une boucle dans une aiguille libre jusqu'ici (a3) du lit d'aiguilles postérieur,
- tricotage, dans le sens du chariot de gauche à droite, d'une rangée de mailles sur le lit d'aiguilles antérieur,
- enroulement de la boucle (a3), dans le sens du chariot de droite à gauche avec le premier système de tricotage, du lit d'aiguilles postérieur dans l'aiguille de bord (A3) vide opposée du lit d'aiguilles antérieur et tricotage d'une rangée de mailles sur le lit d'aiguilles postérieur avec un autre système de tricotage,
- tricotage, dans le sens du chariot de gauche à droite, d'une rangée de mailles sur le lit d'aiguilles antérieur avec participation de l'aiguille de bord (A3) avec la boucle,
- tout d'abord tricotage, dans le sens du chariot de droite à gauche, d'une rangée de mailles sur le lit d'aiguilles postérieur, ensuite tricotage de gauche à droite d'une rangée de mailles sur le lit d'aiguilles antérieur,
- tricotage, dans le sens du chariot de droite à gauche, d'une rangée de mailles sur le lit d'aiguilles postérieur et formation d'une boucle avec une aiguille de bord libre jusqu'ici (B2) du lit d'aiguilles antérieur,
- tricotage, dans le sens opposé du chariot, d'une rangée de mailles sur le lit d'aiguilles antérieur,
- enroulement de la boucle (B2), dans le sens du chariot de droite à gauche avec le premier système de tricotage, du lit d'aiguilles antérieur dans l'aiguille de bord (b2) vide opposée du lit d'aiguilles postérieur et ensuite tricotage d'une rangée de mailles, dans le même sens du chariot, avec un autre système de tricotage sur le lit d'aiguilles postérieur avec participation de l'aiguille de bord (b2) avec la boucle,
- tricotage, dans le sens du chariot de gauche à droite, d'une rangée de mailles sur le lit d'aiguilles antérieur et ensuite tricotage, dans le sens opposé du chariot, d'une rangée de mailles sur le lit d'aiguilles postérieur,
- répétition des étapes jusqu'à ce que la longueur et la forme souhaitée du tricot soient obtenues.

4. Procédé selon la revendication 1 pour augmenter les mailles sur le bord droit, **caractérisé en ce que** les étapes suivantes sont réalisées avec un système de tricotage et avec un guide-fil :
- tricotage, dans le sens du chariot de gauche à droite, d'une rangée de mailles sur le lit d'aiguilles antérieur,
- tricotage, dans le sens du chariot de droite à gauche, d'une rangée de mailles sur le lit d'aiguilles postérieur,
- tricotage, dans le sens du chariot de gauche à droite, d'une rangée de mailles sur le lit d'aiguilles antérieur et formation d'une boucle sur une aiguille de bord (b8) vide jusqu'ici sur le bord droit du tricot sur le lit d'aiguilles postérieur,
- tricotage, dans le sens du chariot de droite à gauche, d'une rangée de mailles sur le lit d'aiguilles postérieur sans participation de l'aiguille de bord (b8) avec la boucle, ensuite formation, dans le sens du chariot de gauche à droite, d'une rangée de mailles sur le lit d'aiguilles antérieur,
- formation, dans le sens du chariot de droite à gauche, d'une rangée de mailles sur le lit d'aiguilles postérieur avec participation de l'aiguille de bord (b8) avec la boucle,
- tricotage, dans le sens du chariot de gauche à droite, d'une rangée de mailles sur le lit d'aiguilles antérieur, ensuite dans le sens opposé du chariot sur le lit d'aiguilles postérieur, ensuite à nouveau de gauche à droite sur le lit d'aiguilles antérieur,
- formation, dans le sens du chariot de droite à gauche, d'une boucle sur une aiguille de bord (A9) vide jusqu'ici du lit d'aiguilles antérieur et tricotage d'une rangée de mailles sur le lit d'aiguilles postérieur,
- formation, dans le sens du chariot de gauche à droite, d'une rangée de mailles sur le lit d'aiguilles antérieur avec participation de l'aiguille de bord (A9) avec la boucle,
- tricotage, dans le sens de tricotage de droite à gauche, d'une rangée de mailles sur le lit d'aiguilles postérieur,
- répétition des étapes jusqu'à ce que la longueur et la forme souhaitée du tricot soient obtenues.

5. Procédé selon la revendication 1 pour augmenter les mailles sur le bord gauche, **caractérisé en ce que** les étapes suivantes sont réalisées avec un système de tricotage et avec un guide-fil :
- formation, dans le sens du chariot de gauche à droite, d'une rangée de mailles sur le lit d'aiguilles antérieur,
- tricotage, dans le sens du chariot de droite à gauche, d'une rangée de mailles sur le lit d'aiguilles postérieur et formation d'une boucle sur une aiguille de bord (A3) vide jusqu'ici à l'extrémité gauche du tricot sur le lit d'aiguilles antérieur,
- tricotage, dans le sens du chariot de gauche à droite, d'une rangée de mailles sur le lit d'aiguilles antérieur sans participation de l'aiguille de bord (A3),
- tricotage, dans le sens opposé du chariot, d'une rangée de mailles sur le lit d'aiguilles postérieur,
- tricotage, dans le sens du chariot de gauche à droite, d'une rangée de mailles sur le lit d'aiguilles antérieur avec participation de l'aiguille de bord (A3) avec la boucle,
- tricotage d'une rangée de mailles tout d'abord dans le sens du chariot de droite à gauche sur le lit d'aiguilles postérieur, ensuite dans le sens du chariot de gauche à droite sur le lit d'aiguilles antérieur et ensuite à nouveau dans le sens du chariot de droite à gauche sur le lit d'aiguilles postérieur,
- formation, dans le sens du chariot de gauche à droite, d'une boucle sur une aiguille de bord vide jusqu'ici (b2) du lit d'aiguilles postérieur et ensuite tricotage d'une rangée de mailles sur le lit d'aiguilles antérieur,
- formation, dans le sens du chariot de droite à gauche, d'une rangée de mailles sur le lit d'aiguilles postérieur avec participation de l'aiguille de bord (b2),
- formation, dans le sens du chariot de gauche à droite, tout d'abord d'une rangée de mailles sur le lit d'aiguilles antérieur, ensuite formation, dans le sens du chariot de droite à gauche, d'une rangée de mailles sur le lit d'aiguilles postérieur,
- répétition des étapes jusqu'à ce que la longueur et la forme souhaitée du tricot soient obtenues.

6. Procédé selon la revendication 1 pour augmenter les mailles sur le bord droit, **caractérisé par** les étapes :
- avec le système de tricotage qui avance dans le sens du chariot de droite à gauche et avec un premier guide-fil (FF3), production tout d'abord d'une boucle sur une aiguille de bord vide jusqu'ici (b8) du lit d'aiguilles postérieur et ensuite d'une rangée de mailles sur le lit d'aiguilles antérieur,
- ensuite tricotage d'une autre rangée de mailles sur le lit d'aiguilles antérieur avec le système de tricotage qui retourne et un second guide-fil (FF2),
- ensuite, avec le système de tricotage qui avance dans le sens inverse du chariot et avec le premier guide-fil (FF3), tricotage d'une rangée de mailles sur le lit d'aiguilles postérieur avec participation de l'aiguille de bord (b8) avec la boucle et, avec le système de tricotage qui retourne et le second guide-fil (FF2), tricotage d'une autre rangée de mailles sur le lit d'aiguilles postérieur sans participation de l'aiguille de bord (b8).
- ensuite formation, dans le sens du chariot de droite à gauche des deux systèmes de tricotage, d'une rangée de mailles sur le lit d'aiguilles antérieur et, dans le sens inverse du chariot, d'une rangée de mailles sur le lit d'aiguilles postérieur, une boucle étant formée par le système de tricotage qui retourne et le second guide-fil, sur une aiguille de bord vide jusqu'ici (A9) du lit d'aiguilles antérieur,
- ensuite formation, dans le sens du chariot de droite à gauche, d'une rangée de mailles sur le lit d'aiguilles antérieur avec le système de tricotage qui avance et d'une rangée de mailles avec le système de tricotage qui retourne en utilisant le premier et le second guide-fil (FF3, FF2),
- tricotage, dans le sens inverse du chariot, avec le système de tricotage qui avance et le premier guide-fil (FF3), d'une rangée de mailles sur le lit d'aiguilles postérieur et formation d'une maille avec une aiguille (A9) du lit d'aiguilles antérieur avant de produire une rangée de mailles avec le système de tricotage qui retourne et le second guide-fil (FF2) sur le lit d'aiguilles postérieur,
- répétition des étapes jusqu'à ce que la longueur et la forme souhaitée du tricot soient obtenues.

7. Procédé selon la revendication 1 pour augmenter les mailles sur le bord gauche, **caractérisé par** les étapes :
- tricotage, avec le système de tricotage qui avance dans le sens du chariot de droite à gauche et un premier guide-fil (FF2), d'une rangée de mailles sur le lit d'aiguilles antérieur et formation d'une boucle sur une aiguille de bord vide jusqu'ici (b2) du lit d'aiguilles postérieur,
- ensuite tricotage par le système de tricotage qui retourne d'une autre rangée de mailles sur le lit d'aiguilles antérieur,
- ensuite tricotage, avec le système de tricotage qui avance dans le sens de chariot opposé et ensuite avec le système de tricotage qui retourne, respectivement d'une rangée de mailles sur le lit d'aiguilles postérieur, l'aiguille de bord (b2) ne coopérant pas avec la boucle avant qu'une rangée de mailles soit fabriquée sur le lit d'aiguilles antérieur, avec à nouveau le sens du chariot de droite à gauche avec le système de tricotage qui avance et le premier guide-fil (FF2),
- ensuite détricotage de la boucle sur l'aiguille de bord du lit d'aiguilles postérieur et formation d'une boucle sur une aiguille de bord vide jusqu'ici (A2) du lit d'aiguilles antérieur,
- répétition des étapes jusqu'à ce que la longueur et la forme souhaitée du tricot soient obtenues.

8. Procédé selon la revendication 1 pour augmenter les mailles sur le bord gauche et sur le bord droit par l'application simultanée d'un des procédés selon les revendications 2, 4 et 6 et d'un des procédés selon les revendications 3, 5 et 7.
